# EUROPÄISCHE PATENTSCHRIFT

(11) **EP 2 787 178 B1**
(45) Veröffentlichungstag und Bekanntmachung des Hinweises auf die Patenterteilung: **02.03.2016**
(21) Anmeldenummer: 13162067.6
(22) Anmeldetag: 03.04.2013
(51) Int. Cl.: F01D 9/04, F01D 25/24

(54) **Leitschaufelanordnung**
Guide vane assembly
Ensemble d'aube directrice

(43) Veröffentlichungstag der Anmeldung: 08.10.2014
(73) Patentinhaber: MTU Aero Engines AG, 80995 München (DE)
(72) Erfinder: Hein, Manuel, 85757 Karlsfeld (DE); Uecker, Markus, 80796 München (DE); Stanka, Rudolf, 84431 Rattenkirchen (DE)

(56) Entgegenhaltungen:
- EP-A1- 2 397 653
- US-A- 5 248 240
- US-A1- 2012 128 472

## Beschreibung

Die vorliegende Erfindung betrifft eine Leitschaufelanordnung für eine Turbomaschine, insbesondere eine Gasturbine, sowie eine Gasturbine, insbesondere eine Flugtriebwerk-Gasturbine, mit einer oder mehreren solcher Leitschaufelanordnungen. Eine gattungsgemäße Leitschaufelanordnung ist beispielsweise aus der EP 2 397 653 A1 und der US 2012/128472 A1 bekannt. Zudem sei ergänzend auch noch auf die US 5 248 240 A hingewiesen.

Insbesondere Leitschaufelanordnungen in Flugtriebwerk-Gasturbinen werden thermisch hoch beansprucht. Daher ist es aus betriebs interner Praxis bekannt, beispielsweise in hinteren Radialflanschen von Außendeckbändern solcher Leitschaufelanordnungen Kühlschlitze vorzusehen, durch die im Betrieb Kühlluft strömt, um die Leitschaufelanordnungen und/oder ein Gehäuse, in der diese angeordnet ist, zu kühlen.

Solche Kühlschlitze stellen eine mögliche Wurzel von Bauteilrißen dar.

Eine Aufgabe einer Ausführung der vorliegenden Erfindung ist es, eine verbesserte Turbomaschine, insbesondere eine verbesserte Gasturbine, zur Verfügung zu stellen.

Diese Aufgabe wird durch eine Leitschaufelanordnung mit den Merkmalen des Anspruchs 1 gelöst. Anspruch 7 stellt eine entsprechende Gasturbine unter Schutz. Vorteilhafte Ausführungsformen der Erfindung sind Gegenstand der Unteransprüche.

Nach einem Aspekt der vorliegenden Erfindung weist eine Gasturbine, insbesondere eine Flugtriebwerk-Gasturbine, eine oder mehrere Verdichter- und/oder Turbinenstufen , insbesondere Niederdruck-Verdichter- und/oder -Turbinenstufen, mit jeweils einer Leitschaufelanordnung auf.

Eine Leitschaufelanordnung weist nach einem Aspekt der vorliegenden Erfindung ein ein- oder mehrteiliges Außendeckband auf, von dem zwei oder mehr Leitschaufeln nach radial innen abstehen. Die Leitschaufeln können lösbar oder dauerhaft mit dem Außendeckband verbunden, insbesondere integral mit diesem hergestellt oder stoffschlüssig mit diesem verbunden, insbesondere verschweißt, sein.

Das Außendeckband weist in einer Ausführung eine, insbesondere wenigstens im Wesentlichen kegelförmige, Mantelfläche und wenigstens einen Radialflansch, insbesondere einen in Durchströmungsrichtung hinteren Radialflansch und/oder einen in Durchströmungsrichtung vorderen Radialflansch, auf. In einer Ausführung ist die Leitschaufelanordnung mittels wenigstens eines Radialflansches, insbesondere durch einen hinteren Radialflansch und/oder einen vorderen Radialflansch, mit einem Gehäuse, insbesondere lösbar und/oder formschlüssig, verbunden, vorzugsweise in dieses eingehängt.

In einer Ausführung ist, in Umfangsrichtung gesehen, zwischen wenigstens einem Paar benachbarter Leitschaufeln, in einer Weiterbildung zwischen allen Leitschaufeln der Leitschaufelanordnung, jeweils ein Paar Axialrippen angeordnet, welche in Umfangsrichtung voneinander beabstandet sind und von der Mantelfläche des Außendeckbands nach radial außen bzw. auf der leitschaufelabgewandten Seite abstehen. Zusätzlich oder alternativ können die Axialrippen von wenigstens einem, insbesondere hinteren und/oder vorderen, Radialflansch des Außendeckbands axial zu der Mantelfläche hin abstehen. In einer Ausführung sind die Axialrippen mit der Mantelfläche und/oder wenigstens einem, insbesondere einem hinteren und/oder einem vorderen, Radialflansch, stoffschlüssig verbunden.

Durch die Axialrippen kann eine mögliche Rißausbreitung in einer Ausführung vorteilhaft zwischen den Axialrippen geführt und so auf einen bestimmten Bereich der Aüßenplattform begrenzt werden. Insbesondere kann in einer Weiterbildung eine Rißausbreitung in einen Bereich, in dem eine Leitschaufel angeordnet ist, erschwert, vorzugsweise gesperrt und so in hierfür günstigere Bereiche gelenkt werden.

In einer Ausführung weist ein, insbesondere hinterer, Radialflansch eine oder mehrere Aussparungen auf. Diese können insbesondere schlitzartig ausgebildet und/oder durch Funkenerosion ("Electrical Discharge Machining" EDM) hergestellt sein und/oder sich, wenigstens im Wesentlichen, in radialer Richtung erstrecken, insbesondere von einem radial äußeren Rand des Radialflansches aus. Sie sind in einer Ausführung zur Durchströmung mit einem Kühlfluid, insbesondere Kühlluft, vorgesehen bzw. eingerichtet.

Wie einleitend erläutert, bilden solche Aussparungen, insbesondere radial innere Enden schlitzartiger Aussparungen, aufgrund der Kerbwirkung bevorzugte Anrißstellen.

Daher erstrecken sich erfingdungsgemäß die Axialrippen eines Axialrippenpaares benachbarter Axialrippen nach radial außen wenigstens bis zu einem radial inneren Ende von einer Aussparung, insbesondere einem Kühlschlitz, in einem, insbesondere hinteren, Radialflansch. Sie sind in einer Ausführung, in Umfangsrichtung gesehen, beiderseits der Aussparung angeordnet bzw. die Aussparung ist in Umtangsrichtung zwischen den beiden benachbarten Axialrippen eines Axialrippenpaares angeordnet. Auf diese Weise kann in einer Ausführung eine mögliche Rißausbreitung bereits an ihrer Wurzel zwischen den Axialrippen begrenzt und durch diese an dem Radialflansch und weiter in der Mantelfläche geführt werden.

Die Axialrippen sind in einer Ausführung, wenigstens im Wesentlichen, L-artig ausgebildet, wobei ein Schenkel mit dem Radialflansch stoffschlüssig verbunden ist und der andere Schenkel mit der Mantelfläche stoffschlüssig verbunden ist. Auf diese Weise kann in einer Ausführung bei geringstmöglichem Materialaufwand eine mögliche Rißausbreitung sowohl in dem Radialflansch als auch in der Mantefläche geführt, insbesondere begrenzt werden. Der mit dem Radialflansch verbundene Schenkel kann sich, wie vorstehend ausgeführt, insbesondere nach radial außen wenigstens bis zu einem radial inneren Ende von einer Aussparung erstrecken. Eine solche Axialrippe erstreckt sich somit nur im Bereich des Radialflanschs nach radial außen wenigstens bis zu dem radial inneren Ende. Gleichermaßen kann eine Axialrippe in Umfangsrichtung betrachtet auch beispielsweise dreieckig, rechteckig, Ü-formig oder dergleichen ausgebildet sein.

Die Axialrippen erstrecken sich bzw. verlaufen in einer Ausführung, wenigstens im Wesentlichen, in axialer Richtung. Gleichermaßen können sie mit der axialen Richtung bzw. einer Drehachse der Turbomaschine, auch einen Winkel einschließen, der in einer Ausführung einem Staffelwinkel der Leitschaufeln entspricht. Zur kompakteren Darstellung werden auch solche schrägen Rippen als Axialrippen im Sinne der vorliegenden Erfindung bezeichnet. Axialrippen können geradlinig oder gekrümmt verlaufen bzw. sich axial erstrecken. Allgemein können in einer Ausführung die Axialrippen von den benachbarten Leitschaufeln in Umfangsrichtung, wenigstens im Wesentlichen, gleich weit entfernt sein. Insbesondere kann ein minimaler Abstand in Umfangsrichtung zwischen einer Axialrippe eines Axialrippenpaares und der ihr benachbarten Leitschaufel, wenigstens im Wesentlichen, gleich dem minimalen Abstand in Umfangsrichtung zwischen der anderen Axialrippe dieses Axialrippenpaares und der ihr benachbarten Leitschaufel sein.

Die Axialrippen können sich in einer Ausführung von einem hinteren bis zu einem vorderen Radialflansch erstrecken. In einer anderen Ausführung enden die Axialrippen, insbesondere ausgehend von einem hinteren Radialflansch, axial vor einem weiteren, insbesondere vorderen, Radialflansch. Es hat sich herausgestellt, dass dadurch übliche Riße ausreichend geführt und gleichwohl der Materialaufwand der Axialrippen minimiert werden kann.

In einer Ausführung sind die Axialrippen mit der Mantelfläche und/oder dem Radialflansch in einer Ausrundung, insbesondere einem sogenannten Fillet, verbunden. Hierdurch kann ein Überklettern der Rippen durch einen Riß erschwert werden.

In einer Ausführung ist die Mantelfläche in Umfangsrichtung zwischen den Axialrippen nach radial innen abgesenkt. Hierdurch kann ein möglicher Riß zusätzlich zwischen das Axialrippenpaar gelenkt werden. Gleichermaßen kann in einer Ausführung die Mantelfläche in Umfangsrichtung zwischen den Axialrippen nach radial außen erhöht, insbesondere zwischen den Axialrippen aufgedickt, sein, um ein Fortschreiten eines Rißes zu erschweren. Insbesondere außerhalb der Axialrippenpaare, in einer Weiterbildung auch zwischen den Axialrippenpaaren, kann die Mantelfläche, wenigstens im Wesentlichen, dieselbe Wandstärke aufweisen wie der Radialflansch.

Die Axialrippen können in einer Ausführung separat hergestellt und anschließend mit der Mantelfläche und/oder dem Radialflansch stoffschlüssig verbunden, insbesondere verschweißt sein. Gleichermaßen können sie durch Auftragschweißen hergestellt oder mit der Mantelfläche und/oder dem Radialflansch urgeformt sein.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
Fig. 1 einen Teil einer Leitschaufelanordnung einer Gasturbine nach einer Ausführung der vorliegenden Erfindung mit einem Axialrippenpaar in perspektivischer Ansicht; und
Fig. 2 einen Axialschnitt zwischen dem Axialrippenpaar der Fig. 1.

Fig. 1, 2 zeigen einen Teil einer Leitschaufelanordnung einer Niederdruck-Verdichterstufe einer Flugtriebwerk-Gasturbine nach einer Ausführung der vorliegenden Erfindung in perspektivischer Ansicht bzw. einem Axialschnitt.

Die Leitschaufelanordnung weist ein Außendeckband auf, von dem mehrere Leitschaufeln 1 nach radial innen (vertikal nach unten in Fig. 1, 2) abstehen. Die Fußkonturen der Leitschaufeln 1 sind in Fig. 1 strichliert angedeutet.

Das Außendeckband weist eine im Wesentlichen kegelförmige Mantelfläche 2, einen in Durchströmungsrichtung (von links nach rechts in Fig. 1, 2) hinteren Radialflansch 3 und einen in Durchströmungsrichtung vorderen Radialflansch 4 auf, der in Fig. 1 weggelassen ist. Durch den vorderen und hinteren Radialflansch ist das Außendeckband in ein Gehäuse (nicht dargestellt) eingehängt, wie dies beispielsweise in der EP 1 462 616 A2 offenbart ist, auf die insoweit Bezug genommen wird.

In Umfangsrichtung gesehen (senkrecht zur Zeichenebene der Fig. 2) ist zwischen den zwei benachbarten Leitschaufeln 1 ein Paar Axialrippen 5 angeordnet, welche in Umfangsrichtung voneinander beabstandet sind und von der Mantelfläche 2 des Außendeckbands nach radial außen (vertikal nach oben in Fig. 1, 2) und von dem hinteren Radialflansch 3 axial zu der Mantelfläche 2 hin (von rechts nach links in Fig. 2) abstehen und damit jeweils verschweißt sind.

Im hinteren Radialflansch 3 ist durch Funkenerosion eine schlitzartige Aussparung 6 ausgebildet, die sich im Wesentlichen in radialer Richtung von einem radial äußeren Rand des hinteren Radialflansches 3 aus (oben in Fig. 1) erstreckt und zur Durchströmung mit einem Kühlfluid, insbesondere Kühlluft, vorgesehen ist.

Das radial innere Ende (unten in Fig. 1) dieses Kühlschlitzes 6 bildet aufgrund der Kerbwirkung eine bevorzugte Anrißstelle für einen Riß 7.

Die Axialrippen 5 sind in Umfangsrichtung betrachtet (in der Draufsicht der Fig. 2) L-artig ausgebildet, wobei ein Schenkel (rechts in Fig. 2) mit dem hinteren Radialflansch 3 stoffschlüssig verbunden ist und der andere Schenkel (unten in Fig. 2) mit der Mantelfläche 2 stoffschlüssig verbunden ist. Der mit dem hinteren Radialflansch 3 verbundene Schenkel erstreckt sich nach radial außen bis zu dem radial inneren Ende der Aussparung 6, die in Umfangsrichtung gesehen zwischen den beiden benachbarten Axialrippen 5 angeordnet ist. Auf diese Weise kann eine Ausbreitung des Rißes 7 bereits an ihrer Wurzel zwischen den Axialrippen 5 begrenzt und durch diese an dem Radialflansch 3 und in der Mantelfläche 2 geführt werden.

Die Axialrippen 5 erstrecken sich im Wesentlichen in axialer Richtung oder parallel zu einem Staffelungswinkel der Leitschaufeln 1 und sind von den benachbarten Leitschaufeln 1 in Umfangsrichtung gleich weit entfernt.

Die Axialrippen 5 enden, ausgehend von dem hinteren Radialflansch 3, axial vor dem vorderen Radialflansch 4 (vgl. Fig. 2). Es hat sich herausgestellt, dass dadurch übliche Riße ausreichend geführt und gleichwohl der Materialaufwand der Axialrippen minimiert werden kann.

Die Axialrippen sind mit der Mantelfläche 2 und dem hinteren Radialflansch 3 in einem Fillet 8 verbunden. Hierdurch kann ein Überklettern der Rippen 5 durch den Riß 7 erschwert werden.

Die Mantelfläche 2 ist in Umfangsrichtung zwischen den Axialrippen 5 leicht nach radial innen abgesenkt.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt.

### Bezugszeichenliste

- 1: Leitschaufel
- 2: Mantelfläche
- 3: hinterer Radialflansch
- 4: vorderer Radialflansch
- 5: Axialrippe
- 6: Kühlschlitz
- 7: Riß
- 8: Fillet

## Patentansprüche

1. Leitschaufelanordnung für eine Turbomaschine, insbesondere eine Gasturbine, mit einem Außendeckband, von dem wenigstens zwei Leitschaufeln (1) nach radial innen abstehen, umfassend ein Paar in Umfangsrichtung voneinander beabstandeter Axialrippen (5), welche in Umfangsrichtung zwischen zwei benachbarten Leitschaufeln (1) von einer Mantelfläche (2) des Außendeckbands nach radial außen und/oder von einem Radialflansch. (3) des Außendeckbands axial zu der Mantelfläche hin abstehen, **dadurch gekennzeichnet, dass** die Axialrippen sich wenigstens im Bereich des Radialflanschs nach radial außen wenigstens bis zu einem radial inneren Ende einer, insbesondere schlitzartigen, Aussparung (6) in dem Radialflansch erstrecken.

2. Leitschaufelanordnung nach dem vorhergehenden Anspruch, **dadurch gekennzeichnet, dass** die Axialrippen, wenigstens im Wesentlichen, L-artig ausgebildet sind und jeweils einen Schenkel, der mit dem Radialflansch stoffschlüssig verbunden ist, und einen Schenkel aufweisen, der mit der Mantelfläche stoffschlüssig verbunden ist.

3. Leitschaufelanordnung nach einem der vorhergehenden Ansprüche, **dadurch gekennzeichnet, dass** die Axialrippen vor einem weiteren Radialflansch (4) des Außendeckbandes enden.

4. Leitschaufelanordnung nach einem der vorhergehenden Ansprüche, **dadurch gekennzeichnet, dass** die Axialrippen mit der Mantelfläche und/oder dem Radialflansch in einer Ausrundung (8) verbunden sind.

5. Leitschaufelanordnung nach einem der vorhergehenden Ansprüche, **dadurch gekennzeichnet, dass** die Mantelfläche in Umfangsrichtung zwischen den Axialrippen nach radial innen abgesenkt ist.

6. Leitschaufelanordnung nach einem der vorhergehenden Ansprüche, **dadurch gekennzeichnet, dass** die Axialrippen mit der Mantelfläche und/oder dem Radialflansch, insbesondere in einer Ausrundung (8), verschweißt oder durch Auftragschweißen hergestellt sind.

7. Gasturbine, insbesondere Flugtriebwerk-Gasturbine, mit wenigstens einer Verdichter- und/oder Turbinenstufe mit einer Leitschaufelanordnung nach einem der vorhergehenden Ansprüche, **dadurch gekennzeichnet, dass** die Leitschaufelanordnung mittels des Radialflansches (3) mit einem Gehäuse der Gasturbine, insbesondere lösbar, verbunden ist.

## Claims

1. Vane assembly for a turbomachine, in particular a gas turbine, comprising an outer shroud from which at least two vanes (1) protrude radially towards the inside, comprising a pair of axial ribs (5) which are spaced apart from each other in the peripheral direction and protrude radially towards the outside from a lateral surface (2) of the outer shroud and/or axially to the lateral surface from a radial flange (3) of the outer shroud in the peripheral direction between two adjacent vanes (1), **characterized in that** the axial ribs extend, at least in the region of the radial flange, radially towards the outside, at least as far as a radially inner end of a recess (6), in particular a slot-like recess, in the radial flange.

2. Vane assembly according to the preceding claim, **characterized in that** the axial ribs are at least substantially L-shaped and each comprise one leg which is integrally connected to the radial flange and one leg which is integrally connected to the lateral surface.

3. Vane assembly according to either of the preceding claims, **characterized in that** the axial ribs end before a further radial flange (4) of the outer shroud.

4. Vane assembly according to any of the preceding claims, **characterized in that** the axial ribs are connected to the lateral surface and/or the radial flange in a fillet (8).

5. Vane assembly according to any of the preceding claims, **characterized in that**, in the peripheral direction, the lateral surface is sunk radially towards the inside between the axial ribs.

6. Vane assembly according to any or the preceding claims, **characterized in that** the axial ribs are welded to the lateral surface and/or the radial flange, in particular in a fillet (8), or are produced by means of deposition welding.

7. Gas turbine, in particular a gas turbine in an aircraft engine, comprising at least one compressor stage and/or turbine stage comprising a vane assembly according to any of the preceding claims, **characterized in that** the vane assembly is connected, in particular releasably connected, to a housing of the gas turbine by means of the radial flange (3).

## Revendications

1. Ensemble d'aubes directrices destiné à une turbomachine, notamment une turbine à gaz, pourvu d'un anneau de renforcement extérieur duquel au moins deux aubes directrices (1) font saillie radialement vers l'intérieur, ledit ensemble comprenant une paire de nervures axiales (5) qui sont disposées à distance l'une de l'autre dans la direction périphérique et qui font saillie, entre deux aubes directrices (1) adjacentes dans la direction périphérique, radialement vers l'extérieur depuis une surface d'enveloppe (2) de l'anneau de renforcement extérieur et/ou axialement en direction de la surface d'enveloppe depuis une bride radiale (3) de l'anneau de renforcement extérieur, **caractérisé en ce que** les nervures axiales s'étendent radialement vers l'extérieur, au moins dans la zone de la bride radiale, au moins jusqu'à une extrémité radialement intérieure d'un évidement (6), notamment en forme de fente, ménagé dans la bride radiale.

2. Ensemble d'aubes directrices selon la revendication précédente, **caractérisé en ce que** les nervures axiales sont configurées, au moins sensiblement, en forme de L et comportent chacune une branche, qui est reliée à la bride radiale par liaison de matière, et une branche qui est reliée à la surface d'enveloppe par liaison de matière.

3. Ensemble d'aubes directrices selon l'une des revendications précédentes, **caractérisé en ce que** les nervures axiales se terminent en avant d'une autre bride radiale (4) de l'anneau de renforcement extérieur.

4. Ensemble d'aubes directrices selon l'une des revendications précédentes, **caractérisé en ce que** les nervures axiales sont reliées à la surface d'enveloppe et/ou à la bride radiale dans un arrondi (8).

5. Ensemble d'aubes directrices selon l'une des revendications précédentes, **caractérisé en ce que** la surface d'enveloppe est abaissée radialement vers l'intérieur entre les nervures axiales dans la direction périphérique.

6. Ensemble d'aubes directrices selon l'une des revendications précédentes, **caractérisé en ce que** les nervures axiales sont soudées à la surface d'enveloppe et/ou à la bride radiale, en particulier dans un arrondi (8), ou sont réalisées par soudage avec apport de matière.

7. Turbine à gaz, notamment turbine à gaz de moteur d'avion, comprenant au moins un étage de compresseur et/ou de turbine équipé d'un ensemble d'aubes directrices selon l'une des revendications précédentes, **caractérisée en ce que** l'ensemble d'aubes directrices est relié, notamment de façon amovible, à un boîtier de la turbine à gaz au moyen de la bride radiale (3).
